# EUROPÄISCHE PATENTSCHRIFT

(11) **EP 0 004 088 B1**
(45) Veröffentlichungstag und Bekanntmachung des Hinweises auf die Patenterteilung: **21.04.1982**
(21) Anmeldenummer: 79100732.1
(22) Anmeldetag: 12.03.1979
(51) Int. Cl.: G08G 1/09

(54) **Zielführungssystem für Kraftfahrzeuge**
Route guidance system for motor vehicles
Système de guidage routier pour véhicules automobiles

(30) Priorität: 13.03.1978 DE 2810728
(43) Veröffentlichungstag der Anmeldung: 19.09.1979
(73) Patentinhaber: Blaupunkt-Werke GmbH, 31132 Hildesheim (DE)
(72) Erfinder: Eschke, Bernd, D-3202 Bad Salzdetfurth (DE); Rörup, Wilfried, D-3200 Hildesheim (DE)
(74) Vertreter: Eilers, Norbert, Dipl.-Phys.

## Beschreibung

Die Erfindung bezieht sich auf ein Zielführungssystem für Kraftfahrzeuge nach dem Oberbegriff des Anspruchs 1.

Ein derartiges Zielführungssystem ist beispielsweise in der DE-OS 2515660 beschrieben. Mit diesem Zielführungssystem können jedem Verkehrsteilnehmer mit einem entsprechend ausgerüsteten Fahrzeug individuell auf sein Fahrziel zugeschnittene Informationen wie Richtungshinweise, Straßenzustand, Verkehrsdichte, Richtgeschwindigkeiten oder dergleichen gegeben werden.

Ziel der vorliegenden Erfindung ist es, in dem bekannten System weitere, bisher nicht erfaßte Daten über den Verkehrsablauf zu gewinnen. Zu diesen Daten gehören Geschwindigkeit und Länge der einzelnen Fahrzeuge.

Die erfindungsgemäße Lösung wird in dem Kennzeichen des Anspruchs 1 gesehen.

Zur Erfassung von Länge und Geschwindigkeit von Fahrzeugen sind bisher nur Einrichtungen bekannt, die mit zwei getrennten Schleifen arbeiten. Im Gegensatz zur erfindungsgemäßen Lösung wurde es bisher auch für vorteilhaft gehalten, die Fahrzeuglänge und -geschwindigkeit mittels an die beiden in der Fahrbahn hintereinander eingebetteten Induktionsschleifen angeschlossene analoge Rechenschaltungen zu erfassen (s. Siemens-Zeitschrift 44 [1970]).

Überfährt ein Fahrzeug die einzige, bisher lediglich dem Datenaustausch zwischen Fahrzeug und Straßengerät dienende Induktionsschleife des bekannten Zielführungssystem, so wird der dadurch hervorgerufene Verlauf der Induktivitätsänderung erfindungsgemäß analog erfaßt und aus dem Änderungsverlauf werden in der nachgeschalteten Auswerteschaltung charakteristische digitale Signale gewonnen. Dieser Vorgang wird im folgenden auch als passive Verkehrsdatenerfassung bezeichnet und noch näher erläutert.

Zu dem an sich bekannten Informationsaustausch schaltet das am Ende der passiven Verkehrsdatenerfassung ausgelöste Signal das Straßengerät für das Aussenden von Anrufzeichen ein. Ein derartiger Ablauf bietet den Vorteil, daß die ermittelten Verkehrsdaten ggf. auch für die Aufnahme in den Informationsaustausch mit dem Fahrzeug bereitstehen, z. B. für einen Hinweis auf eine ggf. vorliegende Geschwindigkeitsüberschreitung oder für unterschiedliche Richtungshinweise für Pkw und Lkw.

Bei bisher bekanntgewordenen Einschleifendetektoren wird die Induktivitätsänderung in der Schleife nur zur Zählung der Anzahl der Fahrzeuge oder zur Auslösung von Schaltbefehlen für Ampeln und dergleichen eingesetzt. Die Änderung der Schleifeninduktivität als alleiniges Kriterium hielt man wegen der Verwendung von analogen Rechenschaltungen nicht für aussagefähig.

Auch war es bisher unbekannt, den charakteristischen Verlauf der Induktivitätsänderung für Hinweise an den Fahrer des diesen Verlauf hervorrufenden Kraftfahrzeugs auszunutzen.

Weitere Vorzüge und Merkmale der Erfindung ergeben sich aus der nachfolgenden Beschreibung und der Zeichnung, in welchen die Erfindung anhand schematisch vereinfachter Prinzipschaltungen beispielsweise erläutert und dargestellt ist. Es zeigt
Fig. 1 ein Blockschaltbild eines als Unterzentrale vorgesehenen Straßengerätes,
Fig. 2 ein Blockschaltbild eines erfindungsgemäßen Fahrzeuggerätes,
Fig. 3 eine vereinfachte Prinzipschaltung eines erfindungsgemäßen Detektors,
Fig. 4 ein Blockschaltbild eines erfindungsgemäßen Detektors,
Fig. 5 ein Ersatzschaltbild eines im Detektor nach Fig. 4 vorgesehenen Modulators,
Fig. 6 ein Blockschaltbild einer an einen Detektor nach Fig. 4 angeschlossenen Auswerte-Baugruppe,
Fig. 7 eine in der Auswerte-Baugruppe nach Fig. 6 vorgesehene Logikschaltung,
Fig. 8 ein Diagramm des Spannungsverlaufs eines demodulierten Sendesignals beim Überfahren einer Induktionsschleife.

Ein Straßengerät nach Fig.1 besitzt eine Induktionsschleife 10, an welche über einen Symmetrieübertrager 11 zur Anpassung an eine Kabelverbindung eine Übertragungseinrichtung angeschlossen ist, deren Sendeweg im wesentlichen aus einem programmierbaren Frequenzteiler 12, einem ggf. damit zusammengefaßten Wandler 14 und einer Endstufe 16 besteht, während der Empfangsweg als wesentliche Baugruppen einen Bandpaß 18, einen Verstärker 20, einen Begrenzer 22 und ein Digitalfilter 24 aufweist.

In einem weiteren Schaltungszweig ist eine Baugruppe 26, die eine Detektor- und Auswerteschaltung umfaßt, mit der Induktionsschleife 10 verbunden.

Der Sendeweg, der Empfangsweg und die Detektor- und Auswerte-Baugruppe 26 sind über eine Umschaltvorrichtung 28 verknüpft, die hier beispielsweise aus einer Weiche mit zwei schematisch vereinfacht angedeuteten elektronischen Schaltern 30, 32 besteht.

Die Übertragungseinrichtung und die Detektorschaltung stehen über digitale Verbindungsschaltglieder 34, 36 und 38 mit einem als Zentral- oder Steuereinheit des Straßengerätes vorgesehenen, Speicher einschließenden Mikroprozessor40 in Verbindung.

Die auch als Daten-Bus bezeichneten Leitungsverbindungen für den Informationsfluß beim Datenaustausch und bei der Datenerfassung sowie die Prüf- und Steuerleitungen sind durch schematisch angedeutete, mit Pfeilen versehene Leitungen bzw. Leitungsbündel angedeutet.

Mehrere dieser Straßengeräte können an eine ebenfalls aus einer Mikroprozessorschaltung bestehende Steuereinheit 42 angeschlossen sein. Die Anschaltung eines Straßengerätes an den Daten-Bus für den Informationsaustausch sowie an die Prüf- und Steuerleitungen erfolgt über eine digitale Verbindungsschaltung 44 zur Dateneingabe und -ausgabe.

Der Daten-Bus und die Prüf- und Steuerleitungen zur Steuereinehit 42 können ferner über eine weitere digitale Verbindungsschaltung 46, eine Modulator/Demodulator-Schaltung 48 sowie vorzugsweise aus üblichen Telefonkabeln bestehende Verbindungsleitungen 50 und 52 an einen zentralen Verkehrsrechner angeschlossen sein, mit welchem die in der Steuereinheit 42 und im Rechner 40 des Straßengerätes gespeicherten Informationen beeinflußt oder verändert werden können.

Ein in F i g. 2 als vereinfachte Blockschaltung dargestelltes Fahrzeuggerät besitzt einen Ferritstab 70 als Antenne für den Informationsaustausch mit einem Straßengerät.

Ein Empfangsweg des Fahrzeuggerätes weist einen Bandpaß 72, einen Verstärker 74, einen Schaltungsteil 76 mit einem Begrenzer 78 und einer invertierten UND-Schaltung 80, ein digitales Filter 82 und eine logische Verbindungsschaltung 84 für die Ein- und Ausgabe der Daten auf. Dieser Empfangsweg ist über den Daten-Bus sowie Verbindungsleitungen für den jeweiligen Betriebszustand darstellende Zustands-Codes, Adressen und Prüfzeichen an eine die Zentraleinheit des Fahrzeuggerätes bildende Mikroprozessorschaltung 86 angeschlossen.

Ferner ist ein Sendezweig mit einem programmierbaren Frequenzteiler 88 und einem mit einer Spule des Ferritstabes verbundenen Sinuswandler 90 über eine digitale Verknüpfungsschaltung 92 an die Mikroprozessorschaltung 86 angeschlossen. Zur Überprüfung des Gerätes ist außerdem eine Testschaltung 94 mit der Mikroprozessorschaltung 86 verbunden.

Eine Eingabevorrichtung 98 zum Eintasten der Zielangabe sowie eine Anzeigevorrichtung 100 für empfangene Zielerreichungshinweise sind mittels weiterer Ein-Ausgabeglieder 102-108 angeschaltet, wobei über den Daten-Bus und die Adressen- bzw. Telegrammanleitungen dieses Schaltungsabschnittes des Fahrzeuggerätes noch weitere äußere Ein- oder Ausgabevorrichtungen angeschlossen werden können, beispielsweise die Fahrzeugbewegung abtastende Wegstreckengeber.

Das erfindungsgemäße Zielführungs- und Datenerfassungssystem arbeitet nun in der Weise, daß der Detektor 26 des Straßengerätes im Ruhezustand des Systems, während dessen kein Datenaustausch zwischen Straßengerät und Fahrzeuggerät stattfindet, über die beispielsweise aus zwei elektronischen Schaltern bestehende Weiche 28 eingeschaltet ist.

Überfährt nun ein Fahrzeug die Induktionsschleife 10, wird von der Detektorschaltung 26 ein Impuls abgegeben, dessen Breite der Fahrzeuggeschwindigkeit umgekehrt proportional ist. Dieses pulsbreitenveränderliche Signal wird der Mikroprozessorschaltung 40 des Straßengerätes zugeführt und, wie später noch näher erläutert wird, als Darstellung einer Geschwindigkeit erkannt.

Die Rückflanke des Geschwindigkeitsimpulses löst die Umschaltung der Weiche 28 durch einen Steuerbefehl des Mikroprozessors 40 aus für einen möglichen Datenaustausch zwischen dem Straßengerät und einem in dem immer noch über der Induktionsschleife befindlichen Kraftfahrzeug untergebrachten Fahrzeuggerät.

Zur Einleitung eines Informationsaustausches sendet das Straßengerät aufgrund eines Steuerbefehls des Mikroprozessors 40 über den Sendeweg mit dem programmierbaren Frequenzteiler 12, dem Wandler 14 und der Endstufe 16 sogenannte Anrufschritte als Rufzeichen für ein Fahrzeuggerät aus.

Diese Anrufschritte sind Schwingungszüge, die aus aufeinander folgenden Blöcken einer höheren und einer tieferen Frequenz bestehen.

Nach dem Aussenden der beispielsweise ungefähr 200 _{I}Ls langen Anrufschritte folgt eine Pause gleicher Länge, in welcher der Empfängerweg des Straßengerätes mit dem Bandpaß 18, dem Verstärker 20, dem Begrenzer 22 und dem digitalen Filter 24 aufgrund eines Steuerbefehls des Mikroprozessors 40 eingeschaltet ist.

Ist nun das angerufene Fahrzeug mit einem Fahrzeuggerät ausgerüstet, beantwortet dieses Fahrzeuggerät den empfangenen Anrufschritt mit dem Aussenden einer Zieladresse, die ein Fahrer beim Antritt der Fahrt über die Eintastvorrichtung eingegeben hat.

Erfolgt jedoch nach beispielsweise zehn vom Straßengerät gesendeten Anrufschritten keine Antwort eines Fahrzeuggerätes, schließt das Straßengerät auf ein nicht ausgerüstetes Fahrzeug und bricht den Datenaustausch ab. Der Detektor wird wieder eingeschaltet. Aus dem am Detektorausgang auftretenden Spannungsverlauf, der die Änderung der bei Durchfahrt eines Fahrzeuges verringerten Schleifeninduktivität darstellt, werden dann, wie später noch erläutert, Geschwindigkeit und Länge des Fahrzeuges im Mikroprozessor40 ermittelt.

Wesentlicher Teil der Zusatzeinrichtung ist eine im Straßengerät angeordnete Detektorschaltung 26 zur Messung einer Induktivitätsänderung der angeschlossenen Induktionsschleife 10. Diese für den Informationsaustausch zwischen dem Straßengerät und einem Fahrzeuggerät ohnehin vorgesehene Induktionsschleife wird auch zur Erkennung und Messung der Geschwindigkeit eines Kraftfahrzeuges benutzt, wobei die beim Überfahren durch ein Kraftfahrzeug auftretende Änderung der Schleifeninduktivität ausgewertet wird. Der Einsatz nur einer Induktionsschleife ist dabei ein weiterer Vorteil der Erfindung, nachdem bisher, wie bereits erläutert, allein schon für Geschwindigkeitsmessungen zwei Schleifen benötigt werden.

Die Detektorschaltung in der Baugruppe 26 (s. Fig. 1) zur Messung der Induktivitätsänderung besteht nach der in Fig. 3 gezeigten Prinzipschaltung aus einem HF-Sender 140 und einem Empfänger 142. Durch die Induktivitätsänderung der Induktionsschleife 10 wird der HF-Sender in seiner Phase und Amplitude moduliert.

Der Sender 140 besteht grundsätzlich aus einem HF-Oszillator 144 und einem Modulator 146, während ein Demodulator 148 und eine Regeleinheit 150 die Grundbestandteile des Empfängers 142 bilden.

In dem Empfänger wird die Phasenmodulation des Sendesignals zur Detektion eines Kraftfahrzeuges ausgewertet. Diese Demodulation läßt sich mit einem Phasenkomparator und einem Tiefpaßfilter ausführen, siehe Fig. 4.

Nach dem Blockschaltbild der Detektorschaltung in Fig. 4 besteht der Sender 140 aus einem spannungsgesteuerten Oszillator (VCO) 152, einem Ausgangsverstärker 154 und dem Modulator 146. Die Induktionsschleife ist Schaltungsbestandteil des Modulators. Als Spannungsgesteuerter Oszillator ist ein Colpits-Oszillator vorgesehen, dessen Frequenz über Kapazitätsdioden variiert werden kann. Den Ausgangsverstärker 154 bildet ein schneller Operationsverstärker (beispielsweise SN 52702) mit einer zusätzlichen Ausgangsstufe aus bipolaren Transistoren, durch die der zur Ansteuerung des Modulators erforderliche niedrige Ausgangswiderstand erreicht wird.

Der Modulator 146 besteht aus einer passiven Schaltung, und zwar aus einem Serienschwingkreis mit der Induktionsschleife als Induktivität, siehe das Ersatzschaltbild des Modulators und die zugehörigen Erläuterungen in Fig. 5. Dieses Ersatzschaltbild gilt für kurze Zuleitungen zur Induktionsschleife und für Frequenzen in einem Bereich um 100 kHz.

Aus der Übertragungsfunktion F(jw) des Modulationsnetzwerkes ergibt sich dann die Modulationskennlinie P(L)

Der Arbeitspunkt des Modulators wird in den Wendepunkt der Kennlinie gelegt, um bei kleinen Änderungen der Induktivität der Induktionsschleife einen maximalen Phasenhub zu erreichen. Die Einstellung des Arbeitspunktes erfolgt über die Schwingfrequenz des spannungsgesteuerten Oszillators 152 und kann über die Steuerleitung vom Empfänger geregelt werden.

Der Empfänger besteht aus dem Demodulator 148 mit Phasenkomparator 158 und Tiefpaßfilter 160, einem Differenzverstärker 162 und der Regel- und Steuereinheit 150 mit einer Referenzspannungsquelle 164, einem Differenz-Integrator 166 sowie einem Abtast- und Halteglied 168.

Zur Bestimmung der absoluten Phasenlage des über eine Verbindung 149 vom Modulator zum Empfänger übertragenen modulierten Sendesignals wird auch das unmodulierte Sendesignal über eine Verbindungsleitung 153 vom Sender zum Empfänger übertragen. Ferner wird über eine Verbindung 156 ein Steuersignal vom Empfänger zum Sender übertragen. Dieses Steuersignal dient zum Ausgleich von beispielsweise durch Temperaturänderungen entstehenden Langzeitänderungen der Induktivität der Induktionsschleife. Außerdem sorgt es für einen automatischen Abgleich der Detektorschaltung zur Anpassung der bei verschiedenen Induktionsschleifen unterschiedlichen Induktivitäten.

Im Demodulator werden die Empfangssignale mit Hilfe von Komparatoren in ihrer Amplitude begrenzt. Durch den Phasenkomparator entsteht aus dem phasenmodulierten Sendesignal ein pulsbreitenmoduliertes Signal, das über den Tiefpaß das demodulierte Sendesignal ergibt. Änderungen der Induktivität der Induktionsschleife werden als Spannungsänderungen angezeigt. Der Phasenkomparator 158 enthält eine Exklusiv-Oder-Schaltung, und der Tiefpaß 160 besteht aus einem aktiven Filter zweiter Ordnung mit Butterworth-Charakteristik. Der Differenzverstärker ist ein gegengekoppelter Operationsverstärker.

Wichtigster Bestandteil der Regel- und Steuereinheit ist der Differenzintegrator 166. Hier wird der Arbeitspunkt des Modulators 146 mit dem durch die Referenzspannung 164 vorgegebenen Arbeitspunkt verglichen. Abweichungen werden über die Steuerleitung 156 dem Sender mitgeteilt und korrigiert. Aus Fig. 4 ist auch zu erkennen, daß Sender und Empfänger zu einem Regelkreis zusammgeschaltet sind.

Unterschiedliche Induktivitäten der Induktionsschleife können somit automatisch ausgeglichen werden. Um zu verhindern, daß auch die zur Ermittlung der gewünschten Verkehrsdaten auszuwertenden schnellen Induktivitätsänderungen bei der Schleifenüberfahrt eines Fahrzeugs ausgeregelt werden, unterbricht die Abtast- und Halteschaltung 168 den Regelkreis, wenn ein Fahrzeug erkannt wird. Als Schaltkriterium dient eine positive Änderung des demodulierten Sendesignals am Ausgang des Differenzverstärkers 162.

Der Differenzintegrator ist beispielsweise ein Bi-Fet-Operationsverstärker, so daß diese Stufe ebenfalls als Halteglied dient. Als Schalter in der Abtast- und Haltestufe 168 ist ein Feldeffekttransistor vorgesehen.

An die in Fig. 4 gezeigte Detektorschaltung ist eine Auswerte-Baugruppe angeknüpft, die gemäß Fig. 6 ein Differenzierglied 170, zwei Triggerschaltungen 172 und 174 und eine Auswerte-Logik 176 aufweist. Die an den Ausgängen der noch erläuterten Auswerte-Logik 176 auftretenden Impulssignale Tᵥ bzw. T_{L} stellen die Geschwindigkeit bzw. die Länge eines Fahrzeuges dar und werden zur Weiterverarbeitung dem Mikroprozessor 40 des Straßengerätes zugeführt. Die Verbindungsleitungen der Auswerte-Baugruppe mit dem Detektor, siehe Fig. 4, sind mit 1, 2 und 3 bezeichnet. Eine weitere Verbindungsleitung 4 führt von der Logikschaltung 176 zu der umschaltbaren Weiche 28 und zum Datensender des Straßengerätes, siehe Fig. 1.

Ein erfindungsgemäß bevorzugter Aufbau der Logik-Schaltung 176 der in Fig. darstellenden Auswerte-Baugruppe ist in Fig. 7 gezeigt.

Die wesentlichen Schaltungsteile sind zwei Flip-Flop-Schaltungen FF1 und FF2 und eine monostabile Kippschaltung MF1. Zwischen dem Trigger 174, siehe Fig. 6, und dem Flip-Flop FF1 liegt eine Impulsformerstufe 180. An die Mono-Flop-Schaltung MF1 ist ein Pegelkonverter 182 an sich bekannter Bauart angeschlossen. In den zum Mikroprozessor 40 des Straßengerätes führenden Ausgangsleitungen sind zur Verstärkung der Signale Tᵥ bzw. T_{L} sogenannte Leitungstreiber-Stufen 184 bzw. 186 vorgesehen.

Die Verbindungen zwischen den genannten Schaltungsteilen und deren Beschaltung sind im einzelnen aus der Zeichnung zu erkennen.

Zur Veranschaulichung derArbeitsweise der erfindungsgemäßen Auswerteschaltung ist in Fig. 8 ein am Ausgang des Detektors auftretender Spannungsverlauf U des demodulierten Sendesignals beim Überfahren der Induktionsschleife mit einem Kraftfahrzeug dargestellt.

Zum Zeitpunkt tₒ des gezeigten Spannungsverlaufs befindet sich das Fahrzeug unmittelbar vor der Induktionsschleife. Der Zeitpunkt tₗ kennzeichnet die vollständige Bedeckung der Schleife durch das Kraftfahrzeug, zum Zeitpunkt t₂ verläßt das Kraftfahrzeug die Schleife und zum Zeitpunkt t₃ liegt die Schleife genau hinter dem Fahrzeug. Während des Zeitraums ti-to hat das Kraftfahrzeug die Strecke zurückgelegt, die der in Fahrtrichtung gemessenen Länge lₒ der Schleife entspricht. Die Geschwindigkeit v des Fahrzeuges beträgt demnach:

Der Zeitraum t₁-to ist also der Geschwindigkeit umgekehrt proportional.

Im Zeitraum t₃-tᵢ wird genau die Fahrzeuglänge zurückgelegt (tᵢ vordere Stoßstange am Schleifenende, t₃ hintere Stoßstange des Kraftfahrzeuges am Schleifenende). Da die Geschwindigkeit aus der vorstehenden Gleichung bekannt ist, errechnet sich die Länge I_{F} des Fahrzeuges zu:

Der Zeitraum t₃-t₁ ist also nach dieser Gleichung der Fahrzeuglänge proportional.

Die Zeitpunkte tₒ bis t₃ werden in der Schaltung nach Fig. 6 mit den Triggerschaltungen 172 und 174 erkannt. Um die Zeitpunkte t₁ und t₂ zu erhalten, ist in den Signalweg vom Ausgangssignal des Detektors zu einem Trigger 172 noch ein Differenzglied 170 eingefügt. Die Nulldurchgänge des Differenzierers 170 bilden das Entscheidungskriterium für den nachfolgenden Trigger 172. Die Ausgangssignale der Trigger werden mit der Logikschaltung 176 zu einem pulsmodulierten Signal verarbeitet, dessen Einschaltdauer tᵥ₌t₁-tₒ den Geschwindigkeitsimpuls Tᵥ darstellt, und einem weiteren Signal, dessen Einschaltdauer t₁ =t₃-t₁ den Längenimpuls T_{L} darstellt. Diese pulsmodulierten Signale werden von der Mikroprozessorschaltung 40 des Straßengerätes weiterverarbeitet.

Die als Spannungsänderung am Detektorausgang zur Verfügung stehende Änderung der Schleifeninduktivität wird also erfindungsgemäß so ausgewertet, daß an den Ausgängen der Auswertelogik 176 der Baugruppe pulslängenmodulierte Signale Tᵥ bzw. T_{L} erscheinen, aus welchen die Geschwindigkeit und die Länge des Kraftfahrzeuges einfach zu ermitteln sind.

Zum Verständnis der Arbeitsweise der Auswertebaugruppe wird hier nochmals auf Fig. 7 Bezug genommen.

In dieser Schaltung der Auswertelogik 176 setzt ein zum Zeitpunkt tₒ vom Trigger 174 kommende Rechtecksignal den Flip-Flop FF1, der somit den Beginn des Geschwindigkeitsimpulses Tᵥ kennzeichnet. Zum Zeitpunkt t₁ wird der Flip-Flop FF1 durch einen über das Differenzierglied 170 ausgelösten, vom Trigger 172 kommenden Impuls zurückgesetzt und dadurch das Ende des Geschwindigkeitsimpulses Tᵥ gekennzeichnet. Mit der Beendigung des Geschwindigkeitsimpulses wird gleichzeitig der Flip-Flop FF2 gesetzt, der Längenimpuls T_{L} beginnt und der Mono-Flop MF1 wird freigegeben. Ein zweiter, zum Zeitpunkt t₂ vom Trigger 172 kommender Impuls setzt den Mono-Flop MF1, von welchem dann über den Pegelkonverter 182 ein Impuls an die Datenübertragungseinrichtung gegeben wird, welcher die Weiche 28, siehe Fig. 1, für den Datenaustausch umschaltet.

Das Ende des zweiten vom Trigger 174 kommenden Impulses beendet den Längenimpuls T_{L} im Zeitpunkt t₃ und setzt die Auswertelogik in den Ausgangszustand zurück.

Der Datenaustausch mit einem Kraftfahrzeuggerät wird also durch den zum Zeitpunkt t₂ an die Datenübertragungseinrichtung gegebenen Impuls eingeleitet, der den Ablauf des Datenaustausches startet. Während des folgenden Intervalls, in welchem der Datenaustausch stattfindet, befindet sich das Heck des Fahrzeuges über der Induktionsschleife.

Für den Zeitraum der Datenübertragung wird die Induktionsschleife über die Weiche 28 - vorzugsweise elektronisch - an die Sende-Empfangseinrichtung 12-24 des Straßengerätes geschaltet, siehe Fig. 1. Da kurze Umschaltzeiten erforderlich sind, werden MOS-Leistungs-Transistoren als Schalter eingesetzt.

## Patentansprüche

1. Zielführungssystem für Kraftfahrzeuge mit digitalem Datenaustausch zwischen Fahrzeuggeräten und Straßengeräten, welch letztere mit einer Sendeeinrichtung (12-16) und einer Empfangseinrichtung (18-24) ausgerüstet sind, die an eine einzige in der Fahrbahndecke eingelassene Induktionsschleife (10) angeschlossen sind, gekennzeichnet durch eine wahlweise einsc: altbare, parallel zur Sende- und Empfangseinrichtung an der Induktionsschleife liegende Zusatzeinrichtung (26) im Straßengerät mit einer Detektorschaltung (140-142), in der der in der Induktionsschleife durch das darüberfahrende Fahrzeug abhängig von Fahrzeugtyp und Fahrzeuggeschwindigkeit hervorgerufene, charakteristische Verlauf der Induktivitätsänderung erfaßt wird, und einer nachgeschalteten Auswerteschaltung (170-176) für die Umsetzung in digitale, in den Datenaustausch einbeziehbare Signale.

2. Zielführungssystem nach Anspruch 1, dadurch gekennzeichnet, daß die Induktionsschleife (10) mit einer Weiche (28) verbunden ist und daß an einer Endstufe (182) der Ausgangslogik (176) der Auswerteschaltung Steuersignale für die Weiche abgenommen werden, welche das Fahrzeugende anzeigen und die Weiche von der Zusatzeinrichtung (26) auf die Daten-Sende- und -Empfangseinrichtung umschalten.

3. Zielführungssystem nach Anspruch 1 oder 2, dadurch gekennzeichnet, daß an zwei Endstufen (184, 186) der Ausgangslogik (176) der Auswerteschaltung impulsbreitenmodulierte Signale (Tᵥ; T_{L}) abgenommen werden, wobei die Breite der einen Signale (Tᵥ) der wesentlichen Dauer (ti -to; bzw. t₃-t₂) der Änderung der Induktivität entspricht und die Breite der zweiten Signale (T_{L}) um die Dauer (t₂-ti) des Zustandes in wesentlich maximal geänderter Induktivität größer ist als die der ersten Signale.

4. Zielführungssystem nach Anspruch 1, 2 oder 3, dadurch gekennzeichnet, daß die Detektorschaltung (126) aus einem Hochfrequenzsender (140) und einem Empfänger (142) besteht, die derart zu einem Regelkreis zusammengeschaltet sind, daß die Einstellung des Arbeitspunktes des die Induktionsschleife (10) einschließenden Modulators (146) des Hochfrequenzsenders (140) vom Empfänger (142) nachgeregelt wird und daß dem Demodulator (148) im Empfänger eine Regeleinheit (150) nachgeschaltet ist, die eine Abtast- und Halteschaltung (168) zur Unterbrechung des Regelkreises während der Schleifenüberfahrt eines Fahrzeuges umfaßt.

## Claims

1. A tracking system for motor vehicles comprising a digital data exchange between vehicle apparatus and road apparatus, the latter being provided with a transmitting device (12-16) and a receiving device (18-24) which are connected to a single induction loop (10) embedded in the surface of the carriageway, characterised by an auxiliary device (26) in the road apparatus located at the induction loop parallel to the transmitting and receiving device and capable of being switched in selectively, comprising a detector circuit (140-142) in which is detected the characteristic behaviour of the change in inductance produced in the induction loop by the passage thereover of a vehicle in accordance with the type of vehicle and the speed of the vehicle, and an evaluating circuit (170-176) connected thereto for the conversion into digital signals which can be incorporated in the data exchange.

2. A tracking system according to claim 1, characterised in that, the induction loop (10) is connected to a network (28) and that, at a final stage (182) of the output logic circuit (176) of the evaluating circuit, control signals for the network are derived which indicate the end of the vehicle and switch over the network from the auxiliary device (26) to the data transmitting and receiving device.

3. A tracking system according to claim 1 or 2, characterised in that, pulse with modulated signals (Tᵥ; T_{L}) are derived at two final stages (184, 186) of the output logic circuit (176) of the evaluating circuit, wherein the width of one of the signals (Tᵥ) corresponds to the material duration (t, -to); or (t₃-t₂) of the change in the inductance and the width of the second of the signals (T_{L}) is greater than that of the first signal by the duration (t₂-tᵢ) of the condition of substantially maximum changed inductance.

4. A tracking system according to claim 1, 2 or 3, characterised in that, the detector circuit (126) consists of a high frequency transmitter (140) and a receiver (142) which are so combined to form a control circuit that the setting of the operating point of the modulator (146) of the high frequency transmitter (140) including the induction loop (10) is controlled by the receiver (142) and that a control unit (150) is connected to the demodulator (148) in the receiver and comprises a sensing and holding circuit (168) for interrupting the control circuit during the passage of a vehicle over the lopp.

## Revendications

1. Système de conduite à destination pour véhicules automobiles avec échange numérique de données entre des appareils du véhicule et des appareil de la route, ces derniers étant équipés d'un dispositif émetteur (12 à 16) et d'un dispositif récepteur (18 à 24), reccordés à une boucle d'induction unique (10) noyée dans le revêtement de la chaussée, caractérisée par un dispositif supplémentaire (26), mis en circuit sélectivement, branché en parallèle au dispositif émetteur et au dispositif récepteur sur la boucle d'induction, dans l'appareil de la route, avec un montage détecteur (140 à 142), avec lequel est détectée l'allure caractéristique de la variation d'inductance provoquée dans la boucle d'induction par le véhicule circulant dessus en fonction du type de véhicule et de la vitesse du véhicule, et un montage d'exploitation (170 à 176) branché à la suite pour la conversion en signaux numériques pouvant être introduits dans l'échange de données.

2. Système de conduite à destination selon revendication 1, caractérisé en ce que la boucle d'induction (10) est reliée à un aiguillage (28) et en ce que sur un étage terminal (182) de la logique de sortie (176) du montage d'exploitation sont prélevés des signaux de commande pour l'aiguillage qui indiquent l'extrémité du véhicule et commutent l'aiguillage du dispositif supplémentaire (26) sur le dispositif émetteur et le dispositif récepteur de données.

3. Système de conduite à destination selon revendication 1 ou 2, caractérisé en ce que sur deux étages terminaux (184, 186) de la logique de sortie (176) du montage d'exploitation sont prélevés des signaux (TV, TL) modulés en amplitudes d'impulsions, l'amplitude des premiers signaux (TV) correspondant à la durée essentielle (t1-t0 et t3-t2) de la variation de l'inductance et l'amplitude des seconds signaux (TL) étant supérieure à celle des premiers signaux de la durée (t2-tl) de l'état de l'inductance modifiée essentiellement maximale.

4. Système de conduite à destination selon revendication 1, 2 ou 3, caractérisé en ce que le montage détecteur (126) est constitué par un émetteur haute fréquence (140) et un récepteur (142), branchés ensemble suivant un circuit de réglage, de manière que le réglage du point de travail du modulateur (146) de l'émetteur haute fréquence (140) incluant la boucle d'induction (10) soit rattrapé par le récepteur (142) et en ce qu'une unité de réglage (150) est banchée à la suite du démodulateur (148) du récepteur, unité comprenant un montage de palpage et de maintien (168) pour couper le circuit de réglage pendant le passage d'un véhicule sur la boucle.
